# FASCICULE DE BREVET EUROPEEN

(11) **EP 1 598 150 B1**
(45) Date de publication et mention de la délivrance du brevet: **02.05.2007**
(21) Numéro de dépôt: 05291033.8
(22) Date de dépôt: 13.05.2005
(51) Int. Cl.: B25D 1/00, B25D 1/12, B25G 1/01, B25F 1/00

(54) **Outils à main de type marteau**
Handwerkzeug vom Typ Hammer
Hammer type hand tool

(30) Priorité: 18.05.2004 FR 0405393
(43) Date de publication de la demande: 23.11.2005
(73) Titulaire: G. Participations, 44150 Ancenis (FR)
(72) Inventeur: Goubaud, Sébastien, 44150 Ancenis (FR)
(74) Mandataire: Laget, Jean-Loup

(56) Documents cités:
- US-A- 2 741 456
- US-A- 3 385 334
- US-A- 5 216 939
- US-A1- 2003 037 641
- US-B1- 6 460 210

## Description

La présente invention concerne un outil à main de type marteau, notamment pour couvreur, constitué essentiellement d'une tête et d'un manche, ledit manche présentant sur au moins une partie de sa longueur une arête tranchante formant lame de coupe.

Un tel outil à main est connu du document US-A-6460210.

Les marteaux pour couvreur sont bien connus à ceux versés dans cet art. Ils présentent la particularité de permettre, au moyen d'un même outil, l'exercice de deux fonctions, à savoir une fonction de percussion au moyen de la tête du marteau et une fonction de coupe des éléments de couverture au moyen de la partie du manche du marteau s'étendant au voisinage de la tête. La fonction de percussion nécessite un centre d'inertie proche de la tête du marteau. En effet, plus le centre d'inertie sera proche de cette tête, plus la frappe sera aisée. A l'inverse, la fonction de coupe nécessite un centre d'inertie éloigné de la tête du marteau. Ainsi, plus le centre d'inertie sera proche du point de rotation de l'outil lors de la coupe, plus il sera facile d'effectuer une rotation rapide du marteau autour de ce point.

Des outils à main dont la conception permet de faire varier le poids de l'outil par modification de la tête de l'outil sont connus. Ainsi, le brevet US-A-2.741.456 décrit, en particulier colonne 2 - lignes 16 à 20, la possibilité de loger, à l'intérieur d'alésages représentés en 21 et 22 aux figures, des poids pour faire varier à volonté le poids de la tête de l'outil.

De la même manière, le brevet US-A-5.216.939 décrit la possibilité de disposer, au niveau de la tête de l'outil, d'une extrémité amovible permettant de loger, à l'intérieur de la tête, des poids de différentes valeurs.

Le brevet US-A-2003/037641 décrit la possibilité d'incorporer des poids, représentés en 18A et 18B à la figure 5, au niveau de la tête de l'outil.

Enfin, le brevet US-A-3.385.335 décrit la possibilité de faire varier la position de la tête de l'outil à l'aide d'un filetage reliant la tête de l'outil au manche.

Ces solutions, qui consistent à faire varier le poids de la tête de l'outil, ne répondent pas à la problématique posée par les marteaux destinés aux couvreurs. En effet, pour qu'un outil soit parfaitement adapté à la main d'un couvreur, il est nécessaire que cet outil permette au couvreur d'effectuer au mieux un mouvement de rotation du poignet lors des opérations de coupe des éléments de couverture. Pour faciliter cette rotation, il est donc nécessaire de pouvoir faire varier le centre de gravité de l'outil en le positionnant plus ou moins près de l'extrémité libre du manche, c'est-à-dire celle correspondant à l'emplacement du manche recouvert généralement par la main.

Le seul fait de faire varier le poids de la tête de l'outil ne permet pas de résoudre ce problème d'aide au mouvement de rotation du poignet de l'utilisateur.

Aujourd'hui, les marteaux sont choisis par l'utilisateur par habitude mais rarement en fonction des contraintes et des modes d'utilisation de ce dernier.

Un but de la présente invention est donc de proposer un outil à main de type marteau dont la conception permet d'adapter ce dernier à la morphologie de l'utilisateur et aux fonctions devant être remplies par l'outil, en particulier aux fonctions de coupe, nécessitant un mouvement de rotation du poignet de l'utilisateur.

Un autre but de la présente invention est de proposer un outil à main de type marteau dont la conception permet, par action sur le manche de l'outil, de faciliter les mouvements de rotation du poignet de l'utilisateur.

A cet effet, l'invention a pour objet un outil à main de type marteau selon la revendication 1.

La possibilité de faire varier à volonté le poids et/ou le centre de gravité de l'outil en fonction de la morphologie de l'utilisateur permet à chaque utilisateur de disposer d'un outil parfaitement adapté au travail devant être effectué par l'utilisateur. En effet, comme les opérations de coupe des éléments de couverture, en particulier des ardoises, nécessitent un mouvement de rotation du poignet de l'utilisateur, plus ce mouvement de rotation devra être rapide, plus le centre de gravité sera choisi proche de la main de l'utilisateur. Cette possibilité de réglage de la position du centre de gravité permet d'adapter l'outil à la morphologie de l'utilisateur et à l'épaisseur des ardoises à couper. Ainsi, le centre de gravité sera choisi plus éloigné de la main pour des ardoises d'épaisseur plus importante.

L'invention sera bien comprise à la lecture de la description suivante d'exemples de réalisation, en référence aux dessins annexés dans lesquels :
la figure 1 représente une vue de face d'un outil à main de type marteau conforme à l'invention ;
la figure 2 représente une vue de face d'un outil à main conforme à l'invention dans un autre mode de réalisation de l'invention et
la figure 3 représente une vue schématique de dessus d'un marteau de couvreur positionné à plat.

Comme mentionné ci-dessus, l'outil à main de type marteau, objet de l'invention, est constitué essentiellement d'une tête 1 et d'un manche 2. Le manche 2 présente, sur une partie de sa longueur, une arête tranchante formant une lame 6 de coupe pour permettre d'exercer une fonction de coupe des éléments de couverture comme cela est le cas pour les marteaux de couvreur. La tête 1, qui correspond à la partie de l'outil s'étendant transversalement au manche, comporte à une extrémité par exemple une pointe pour permettre de ménager des trous dans l'ardoise. Elle peut comporter également dans sa partie en prolongement du manche au moins une encoche qui permet de tordre ou d'extraire par traction un clou.

Au moins le manche 2 de l'outil est pourvu de moyens d'immobilisation d'au moins une masselotte 3 en au moins une position prédéterminée de manière à faire varier à volonté le centre de gravité et/ou le poids de l'outil en fonction de la morphologie de chaque utilisateur. Dans le cas où l'outil ne dispose que d'une seule position de réception de la masselotte 3, il est possible de faire varier le poids de l'outil simplement en disposant cette masselotte ou en ne la disposant pas sur l'outil. Ces moyens d'immobilisation sont donc des moyens d'immobilisation temporaire de la masselotte. Les moyens d'immobilisation peuvent être également de type permanent une fois que l'utilisateur a décidé de la position et/ou du type de masselotte à associer à l'outil. Il est également possible de faire varier le poids de la masselotte.

Il est également possible d'associer à l'outil à main un jeu de masselottes 3 de poids différent, lesdites masselottes 3 présentant une forme extérieure similaire d'une masselotte 3 à une autre pour pouvoir être interchangeables. L'une quelconque de ces masselottes peut être positionnée indifféremment sur l'outil. Ainsi, la variation de poids est obtenue par changement de la masselotte disposée sur l'outil en un emplacement déterminé.

De préférence, le manche 2 est pourvu de moyens d'immobilisation d'au moins une masselotte en au moins deux positions prédéterminées décalées axialement le long du manche 2. Le décalage axial des positions peut être associé ou non à un alignement desdites positions le long du manche 2. Ainsi, dans l'exemple représenté à la figure 2, le manche 2 est pourvu d'une pluralité d'emplacements 4 individuels de réception de masselotte 3, chaque masselotte 3 étant, à l'état positionné en un emplacement 4, retenue en position par contact de friction et/ou par des moyens de retenue appropriés, tels que collage, vissage ou similaire. De manière analogue, la tête 1 aurait pu être pourvue d'un ou plusieurs emplacement(s) individuel(s). Le nombre d'emplacements individuels peut être réduit à un, en particulier lorsque l'on dispose de masselottes interchangeables.

Dans les exemples représentés, chaque emplacement 4 individuel affecte la forme d'une cavité de forme complémentaire à la forme de la masselotte pour permettre le logement de la masselotte à l'intérieur de ladite cavité. Ces cavités sont ainsi disposées alignées le long du manche 2. L'utilisateur peut ainsi choisir le nombre de masselottes et leur position dans les emplacements individuels. Il peut ainsi faire varier à volonté le poids et le centre de gravité de l'outil.

Dans un autre mode de réalisation représenté à la figure 1, le manche 2 et éventuellement la tête 1 sont pourvus d'une pluralité d'emplacements 5 de réception de masselotte 3 communiquant entre eux de manière à permettre le passage d'une même masselotte 3 d'un emplacement 5 à un autre. Ainsi, la pluralité d'emplacements 5, de préférence positionnée le long du manche 2, est par exemple délimitée au moyen d'une lumière oblongue ménagée dans le manche 2 et à l'intérieur de laquelle au moins une masselotte 3 est déplaçable axialement et immobilisable en une position quelconque. A nouveau, les moyens d'immobilisation de la masselotte à l'intérieur de la lumière peuvent être divers et variés. Ces moyens peuvent être constitués par un vissage, un clipsage, un encliquetage ou autre.

Dans un autre mode de réalisation, non représenté la pluralité d'emplacements 5 peut encore être délimitée au moyen d'un chemin de guidage, tel qu'un rail ou un axe, le long duquel au moins une masselotte coulisse et est immobilisable en une position quelconque. Ce chemin de guidage se développe préférentiellement sensiblement parallèlement au manche 2.

Dans les exemples représentés aux figures 1 et 2, l'outil à main comporte encore, de manière systématique, à l'extrémité libre du manche 2, une masselotte 3 supplémentaire.

Comme cela a été mentionné ci-dessus, la tête 1 de l'outil peut également être pourvue de moyens d'immobilisation d'au moins une masselotte en au moins une position prédéterminée de manière à faire varier à volonté le poids de l'outil en fonction de la morphologie de chaque utilisateur.

L'utilisation d'un tel outil à main est extrêmement simple. Avant utilisation, l'utilisateur choisit le centre de gravité et le poids qu'il souhaite donner à l'outil. A cet effet, il positionne, de manière temporaire ou permanente, une ou plusieurs masselottes sur le manche 2 de l'outil, dans le cas de la figure 2, ou il déplace axialement axialement la masselotte 3 à l'intérieur de la lumière ménagée dans le manche 2 de l'outil dans la figure 1. Une fois la position optimale déterminée, il suffit alors d'immobiliser la masselotte 3 dans sa position. L'outil à main peut ensuite être utilisé de manière classique.

Comme mentionné ci-dessus, le centre de gravité peut être choisi proche de la main, c'est-à-dire proche de l'extrémité libre du manche, lorsque l'utilisateur souhaite effectuer un mouvement de rotation rapide du poignet et dispose d'éléments de couverture de faible épaisseur. L'augmentation de l'épaisseur des éléments de couverture ou une morphologie plus robuste de l'utilisateur peuvent amener ce dernier à choisir un centre de gravité plus éloigné de la main.

## Revendications

1. Outil à main de type marteau, notamment pour couvreur, constitué essentiellement d'une tête (1) et d'un manche (2), ledit manche (2) présentant sur au moins une partie de sa longueur une arête tranchante formant lame (6) de coupe,
**caractérisé en ce qu**'au moins le manche (2) dispose d'au moins une masselotte positionnée sur le manche de manière temporaire ou permanent et d'au moins un emplacement (4, 5) de réception de ladite masselotte et est pourvu de moyens d'immobilisation de ladite au moins une masselotte (3) en au moins une position prédéterminée de manière à faire varier à volonté le centre de gravité et/ou le poids de l'outil en fonction de la morphologie de chaque utilisateur.

2. Outil à main selon la revendication 1,
**caractérisé en ce que** le manche (2) est pourvu de moyens d'immobilisation d'au moins une masselotte en au moins deux positions prédéterminées décalées axialement le long du manche (2).

3. Outil à main selon la revendication 1,
**caractérisé en ce que** le manche (2) est pourvu d'un emplacement (4) individuel de réception de masselotte (3), ladite masselotte (3) étant, à l'état positionné, dans ledit emplacement (4), retenue en position par contact de friction et/ou par des moyens de retenue appropriés tels que collage, vissage ou similaire.

4. Outil à main selon la revendication 1,
**caractérisé en ce que** le manche (2) est pourvu d'une pluralité d'emplacements (4) individuels de réception de masselotte (3), chaque masselotte (3) étant, à l'état positionné en un emplacement (4), retenue en position par contact de friction et/ou par des moyens de retenue appropriés tels que collage, vissage ou similaire.

5. Outil à main selon l'une des revendications 3 et 4,
**caractérisé en ce que** le ou chaque emplacement (4) individuel affecte la forme d'une cavité.

6. Outil à main selon l'une des revendications 1 et 2,
**caractérisé en ce que** le manche (2) est pourvu d'une pluralité d'emplacements (5) de réception de masselotte (3) communiquant entre eux de manière à permettre le passage d'une même masselotte (3) d'un emplacement (5) à un autre.

7. Outil à main selon la revendication 5,
**caractérisé en ce que** la pluralité d'emplacements (5) est délimitée au moyen d'une lumière oblongue ménagée dans le manche (2) et à l'intérieur de laquelle au moins une masselotte (3) est déplaçable axialement et immobilisable en une position quelconque.

8. Outil à main selon la revendication 5,
**caractérisé en ce que** la pluralité d'emplacements (5) est délimitée au moyen d'un chemin de guidage, tel qu'un rail ou un axe, le long duquel au moins une masselotte coulisse et est immobilisable en une position quelconque, ce chemin de guidage se développant préférentiellement sensiblement parallèlement au manche (2).

9. Outil à main selon la revendication 1,
**caractérisé en ce que** la tête (1) est également pourvue de moyens d'immobilisation d'au moins une masselotte (3) en au moins une position prédéterminée de manière à faire varier à volonté le poids de l'outil en fonction de la morphologie de chaque utilisateur.

10. Outil à main selon l'une des revendications 1 à 9,
**caractérisé en ce qu**'il est associé à un jeu de masselottes (3) de poids différent, lesdites masselottes (3) présentant une forme extérieure similaire d'une masselotte (3) à une autre.

## Claims

1. Hammer-type hand tool, in particular for roofers, consisting essentially of a head (1) and a handle (2), the said handle (2) having over at least part of its length a sharp edge forming a cutting blade (6),
**characterised in that** at least the handle (2) has at least one adjusting weight positioned on the handle temporarily or permanently and at least one location (4, 5) for receiving the said adjusting weight and is provided with means for locking the said at least one adjusting weight (3) in at least one predetermined position so as to vary as desired the centre of gravity and/or the weight of the tool according to the morphology of each user.

2. Hand tool according to Claim 1,
**characterised in that** the handle (2) is provided with means for locking at least one adjusting weight in at least two predetermined positions offset axially along the handle (2).

3. Hand tool according to Claim 1,
**characterised in that** the handle (2) is provided with an individual location (4) for adjusting weight (3) reception, the said adjusting weight (3) being, in the state positioned at the said location (4), held in position by frictional contact and/or by appropriate holding means, such as adhesive bonding, screwing or the like.

4. Hand tool according to Claim 1,
**characterised in that** the handle (2) is provided with a plurality of individual locations (4) for adjusting weight (3) reception, each adjusting weight (3) being, in the state positioned at a location (4), held in position by frictional contact and/or by appropriate holding means, such as adhesive bonding, screwing or the like.

5. Hand tool according to one of Claims 3 and 4,
**characterised in that** the or each individual location (4) takes the form of a cavity.

6. Hand tool according to one of Claims 1 and 2,
**characterised in that** the handle (2) is provided with a plurality of locations (5) for adjusting weight (3) reception which communicate with one another so as to permit the passage of a same adjusting weight (3) from one location (5) to another.

7. Hand tool according to Claim 5,
**characterised in that** the plurality of locations (5) are delimited by means of an elongated hole which is made in the handle (2) and inside which at least one adjusting weight (3) is displaceable axially and lockable in any position.

8. Hand tool according to Claim 5,
**characterised in that** the plurality of locations (5) are delimited by means of a guideway, such as a rail or a shaft, along which at least one adjusting weight slides and is lockable in any position, this guideway preferably extending substantially parallel to the handle (2).

9. Hand tool according to Claim 1,
**characterised in that** the head (1) is also provided with means for locking at least one adjusting weight (3) in at least one predetermined position so as to vary as desired the weight of the tool according to the morphology of each user.

10. Hand tool according to one of Claims 1 to 9,
**characterised in that** it is associated with a set of adjusting weights (3) of different weight, the said adjusting weights (3) having a similar external form to one another.

## Patentansprüche

1. Handwerkzeug vom Typ Hammer, insbesondere für Dachdecker, im Wesentlichen bestehend aus einem Kopf (1) und einem Stiel (2), wobei der Stiel (2) an mindestens einem Abschnitt eine scharfe Kante aufweist, die eine Schneide (6) bildet, **dadurch gekennzeichnet, dass** zumindest der Stiel (2) mindestens ein vorübergehend oder dauerhaft an dem Stiel angebrachtes Ausgleichsgewicht und mindestens eine Aufnahme (4, 5) für das Ausgleichsgewicht umfasst und mit Vorrichtungen zum Feststellen mindestens eines Ausgleichsgewichts (3) in mindestens einer vorbestimmten Position versehen ist, sodass der Schwerpunkt und/oder das Gewicht des Werkzeugs in Abhängigkeit von der Anatomie des Benutzers veränderbar ist.

2. Handwerkzeug nach Anspruch 1, **dadurch gekennzeichnet, dass** der Stiel (2) mit Vorrichtungen zum Feststellen mindestens eines Ausgleichsgewichts in mindestens zwei vorbestimmten, in Axialrichtung des Stieles (2) zueinander versetzten Positionen versehen ist.

3. Handwerkzeug nach Anspruch 1, **dadurch gekennzeichnet, dass** der Stiel (2) mit einer Einzelaufnahme (4) für das Ausgleichsgewicht (3) versehen ist, wobei das positionierte Ausgleichsgewicht (3) durch Reibkontakt und/oder durch geeignete Haltemittel wie Klebstoff, Schrauben oder dergleichen in der Aufnahme (4) gehalten ist.

4. Handwerkzeug nach Anspruch 1, **dadurch gekennzeichnet, dass** der Stiel (2) mit einer Mehrzahl von Einzelaufnahmen (4) für das Ausgleichsgewicht (3) versehen ist, wobei jedes positionierte Ausgleichsgewicht (3) durch Reibkontakt und/oder durch geeignete Haltemittel wie Klebstoff, Schrauben oder dergleichen in der Aufnahme (4) gehalten ist.

5. Handwerkzeug nach einem der Ansprüche 3 und 4, **dadurch gekennzeichnet, dass** die oder jede Einzelaufnahme (4) die Form einer Pfanne hat.

6. Handwerkzeug nach einem der Ansprüche 1 und 2, **dadurch gekennzeichnet, dass** der Stiel (2) mit einer Mehrzahl von Aufnahmen (5) für das Ausgleichsgewicht (3) versehen ist, die miteinander verbunden sind, so dass das Ausgleichsgewicht (3) von einer Aufnahme (5) in eine andere geschoben werden kann.

7. Handwerkzeug nach Anspruch 5, **dadurch gekennzeichnet, dass** die Mehrzahl von Aufnahmen (5) von einem Langloch begrenzt sind, das in dem Stiel (2) angebracht ist und in dem mindestens ein Ausgleichsgewicht (3) axial verschiebbar und in jeder Position feststellbar ist.

8. Handwerkzeug nach Anspruch 5, **dadurch gekennzeichnet, dass** die Mehrzahl von Aufnahmen (5) von einer Führungsbahn wie einer Schiene oder Achse begrenzt sind, in der mindestens ein Ausgleichsgewicht gleitet und in jeder Position feststellbar ist, wobei die Führungsbahn vorzugsweise im Wesentlichen parallel zu dem Stiel (2) verläuft.

9. Handwerkzeug nach Anspruch 1, **dadurch gekennzeichnet, dass** der Kopf (1) ebenfalls mit Vorrichtungen zum Feststellen mindestens eines Ausgleichsgewichts (3) in mindestens einer vorbestimmten Position versehen ist, sodass das Gewicht des Werkzeugs in Abhängigkeit von der Anatomie des Benutzers verändert werden kann.

10. Handwerkzeug nach einem der Ansprüche 1 bis 9, **dadurch gekennzeichnet, dass** es zu einem Satz unterschiedlich schwerer Ausgleichsgewichte (3) gehört, wobei die Ausgleichsgewichte (3) jeweils die gleiche äußere Form aufweisen.
